# EUROPÄISCHE PATENTSCHRIFT

(11) **EP 0 330 880 B1**
(45) Veröffentlichungstag und Bekanntmachung des Hinweises auf die Patenterteilung: **22.07.1992**
(21) Anmeldenummer: 89102225.3
(22) Anmeldetag: 09.02.1989
(51) Int. Cl.: D06F 39/02

(54) **Waschmitteleinspüleinrichtung**
Washing product dispenser
Distributeur de produit de lavage

(30) Priorität: 04.03.1988 DE 3807181
(43) Veröffentlichungstag der Anmeldung: 06.09.1989
(73) Patentinhaber: Bosch-Siemens Hausgeräte GmbH, 81669 München (DE)
(72) Erfinder: Proppe, Wolfgang, D-1000 Berlin 20 (DE); Thier, Karl, Dipl.-Ing., D-1000 Berlin 41 (DE)

(56) Entgegenhaltungen:
- DE-A- 2 813 366
- FR-A- 1 398 131
- GB-A- 2 022 622

## Beschreibung

Die Erfindung geht aus von einer Waschmitteleinspüleinrichtung für eine Wäschebehandlungsmaschine, die ein einseitig offenes Gehäuse und eine durch diese Öffnung bewegbare Schublade mit mehreren oben offenen Kammern für Waschmittel und Waschhilfsmittel enthält, wobei im Deckel des Gehäuses über jeder Kammer der eingeschobenen Schublade ein an eine Frischwasserdüse anschließender und mit bodenseitigen Abflußlöchern versehener Wasserführungskanal angeordnet ist, der aus einem ersten, in Zulaufrichtung geführten und mindestens zwei daraus sich abzweigenden, gegen Zulaufrichtung geführte Kanalabschnitte aufweist.

Eine solche Waschmitteleinspüleinrichtung ist aus der DE-OS 28 13 366 bekannt, die hinsichtlich ihrer beim Zulaufen von Frischwasser erzeugten Geräusche verbesserungsbedürftig ist. Darin liegt die Aufgabe der vorliegenden Erfindung.

Erfindungsgemäß wird diese Aufgabe dadurch gelöst, daß am Ende des ersten Kanalabschnittes im Verzweigungsbereich ein mit seiner Spitze auf den Strom des zulaufenden Wassers gerichteter Keil angeordnet ist. Hierdurch wird die Strömung im Verzweigungsbereich eindeutig geteilt und laminar in die anschließenden Kanalabschnitte umgelenkt. Die Anregung von Schwingungen durch in der Strömung mitgeführte Wasserbläschen wird dabei weitgehend vermieden.

Eine besonders vorteilhafte Weiterbildung der Erfindung ist darin zu sehen, daß die Keilflächen bogenartig konkav geformt sind. Hierdurch vermeidet man Unstetigkeiten bei den strömungslenkenden Wänden. Schwingungsanregungen auf die Luftbläschen werden daher in erhöhtem Maße unterdrückt.

Zur Erzielung eines Optimums bei der Laminarität der Strömung ist es von besonderem Vorteil, wenn gemäß einer Weiterbildung der Erfindung die Keilflächen entlang der Strömung verlaufende Kehlrinnen aufweisen.

Anhand von in der Zeichnung dargestellten Ausführungsbeispielen ist die Erfindung nachstehend erläutert. Es zeigen
Fig. 1 einen horizontalen Schnitt entlang der Schnittlinie I-I in Fig. 2 durch das erfindungsgemäße Wasserführungsbauteil,
Fig. 2 einen Schnitt durch das erfindungsgemäße Wasserführungsbauteil entlang der Schnittlinie II-II in Fig. 1,
Fig. 3 einen quer zu den Strömungen verlaufenden Schnitt durch das erfindungsgemäße Wasserführungsbauteil entlang der Schnittlinie III-III in Fig. 1 und
Fig. 4 einen Schnitt durch einen mit Kehlrinnen versehenen Keil entlang der Schnittlinie IV-IV in Fig. 1.

Das als Deckel für das Gehäuse einer Waschmitteleinspüleinrichtung ausgebildete Wasserführungsbauteil 1 trägt an seiner Rückwand Frischwasserdüsen 2, 3 und 4. Sie münden in eine Vorkammer 5, die zum Abführen des Tropfwassers in den Waschmittelbehälter und zur Rückflußverhinderung bereits in die Waschmitteleinspülkammer gelangten Wassers dient. In einem flachen, kastenförmigen Teil des Wasserführungsbauteiles sind gegenüber den Frischwasserdüsen 2 bis 4 Öffnungen 6, 7 und 8 angeordnet, von denen die Öffnungen 6 und 8 zu ersten Abschnitten 9 und 10 der zu den vorzugsweise mit Waschpulver füllbaren Waschmittelkammern führenden Wasserführungskanäle gehören. In diesen ersten Abschnitten 9 und 10 sind bereits zu den darunter liegenden Waschmittelkammern führende Abflußlöcher 11 und 12 vorgesehen.

Die der Frischwasserdüse 3 gegenüberliegende Öffnung 7 gehört zu einem Wasserführungskanal 13, der zur Zuführung des für die Entleerung der unter den Abflußlöchern 14 angeordneten Weichspülmittel-Kammer (nicht dargestellt) benötigten Zulaufwassers dient.

Am Ende der durch die Trennwände 15 bis 18 begrenzten ersten Abschnitte 9 und 10 verzweigt sich der jeweilige Wasserführungskanal, wobei die weiteren Abschnitte als Kanalzweige 19 bis 22 parallel zum jeweils ersten Abschnitt 9 bzw. 10 liegen.

In den äußeren Randbereichen der Kanalzweige 19 bis 22 sind in einer Reihe hintereinander angeordnete Abflußlöcher 23 bzw. 24 vorgesehen. Das in den nicht dargestellten Waschmittelkammern lagernde Waschpulver wird von den die Abflußlöcher 23 bzw. 24 durchfließenden Wasserstrahlen unterspült und vom Zulaufwasser durch die Vorkammer 5 in den Waschbehälter befördert.

Die in Fig. 3 in den Kanalabschnitten 10, 20 und 22 eingetragenen Symbole weisen entsprechend den Pfeilen in Fig. 1 und 2 auf die Fließrichtung des Zulaufwassers hin. In Fig. 3 sind ferner durch die Seitenwände 25 und die Trennwände 26 die unter den Kanalabschnitten angeordneten Waschmittelkammern angedeutet.

Bei der im dargestellten Ausführungsbeispiel strichpunktiert umkreisten Einzelheit 30 handelt es sich um den Verzweigungsbereich am Ende des ersten Kanalabschnittes 9 bzw. 10. In diesem Verzweigungsbereich ist gemäß der Erfindung ein Keil 27 angeordnet, der mit seiner Spitze 28 auf den Strom des zulaufenden Wassers im ersten Kanalabschnitt 9 bzw. 10 gerichtet ist. Diese Spitze teilt den Strom des zulaufenden Wassers eindeutig und ohne Wirbelbildung. Die Keilflächen, die im dargestellten Ausführungsbeispiel der Fig. 1 bis 3 bogenartig konkav geformt sind, leiten die Teilströme ebenfalls ohne Wirbelbildung in die anschließenden Kanalzweige 19 und 21 bzw. 20 und 22. Die hiermit erzielbare Beruhigung der Strömung und Vermeidung von Wirbeln geht einher mit einer Minderung der Fließgeräusche innerhalb der Kanäle.

Die Strömung kann im Verzweigungsbereich besonders laminar gehalten werden, wenn die Keilflächen entlang der Teilströme verlaufende Kehlrinnen aufweisen. Diese Ausführungsform macht die Fig. 4 deutlich, bei der ein Keil 27 in Höhe der Schnittlinie IV-IV in Fig. 1 geschnitten dargestellt ist. Aus dieser Darstellung ist ersichtlich, daß die Keilflächen 29 zusätzlich zu der konkav bogenartigen Gestaltung hohlkehlig ausgeformt sind.

## Patentansprüche

1. Waschmitteleinspüleinrichtung für eine Wäschebehandlungsmaschine, die ein einseitig offenes Gehäuse und eine durch diese Öffnung bewegbare Schublade mit mehreren oben offenen Kammern für Waschmittel und Waschhilfsmittel enthält, wobei im Deckel des Gehäuses über jeder Kammer der eingeschobenen Schublade ein an eine Frischwasserdüse anschließender und mit bodenseitigen Abflußlöchern versehener Wasserführungskanal angeordnet ist, der aus einem ersten in Zulaufrichtung geführten und mindestens zwei daraus sich abzweigenden, gegen Zulaufrichtung geführte Kanalabschnitte aufweist, **dadurch gekennzeichnet,** daß am Ende des ersten Kanalabschnitts (9, 10) im Verzweigungsbereich (30) ein mit seiner Spitze (28) auf den Strom des zulaufenden Wassers gerichteter Keil (27) angeordnet ist.

2. Waschmitteleinspüleinrichtung nach Anspruch 1, dadurch gekennzeichnet, daß die Keilflächen (29) bogenartig konkav geformt sind.

3. Waschmitteleinspüleinrichtung nach Anspruch 1 oder 2, dadurch gekennzeichnet, daß die Keilflächen (29) entlang der Strömung verlaufende Kehlrinnen aufweisen.

## Claims

1. Washing agent rinsing-in equipment for a laundry treatment machine, which comprises a housing open at one side and a drawer which is movable through this opening and has several upwardly open chambers for washing agent and washing additives, wherein arranged in the lid of the housing and above each chamber of the pushed-in drawer is a water guide channel which is connected to a fresh water nozzle, is provided at the base side with outlet holes and which has a first channel section led in the supply direction and at least two channel sections branching off therefrom and led counter to the supply direction, **characterised thereby** that arranged at the end of the first channel section (9, 10) and in the branching-off region (30) is a wedge (27) with its tip (28) directed at the flow of the water being supplied.

2. Washing agent rinsing-in equipment according to claim 1, characterised thereby that the wedge surfaces (29) are shaped to be arcuately concave.

3. Washing agent rinsing-in equipment according to claim 1 or 2, characterised thereby that the wedge surfaces (29) have gutter grooves extending along the current.

## Revendications

1. Dispositif d'introduction d'agent nettoyant pour une machine de traitement de linge qui comprend un boîtier ouvert d'un côté et un tiroir pouvant se déplacer par cette ouverture et comportant plusieurs compartiments ouverts sur le dessus destinés à des agents nettoyants et à des auxiliaires de lavage, un canal d'acheminement d'eau qui fait suite à une buse d'eau fraîche et est muni de trous d'écoulement côté fond, étant disposé dans le couvercle du boîtier, au-dessus de chaque chambre du tiroir introduit et ledit canal étant composé d'une première partie qui s'étend dans la direction d'arrivée et d'au moins deux parties qui partent de cette première partie et s'étendent dans la direction opposée de la direction d'arrivée, **caractérisé en ce qu**'un élément en forme de coin (27) dont la pointe (28) est orientée vers le courant de l'eau qui arrive est disposé à l'extrémité de la première partie de canal (9, 10) dans la zone de la division (30).

2. Dispositif d'introduction d'agent de lavage selon la revendication 1, caractérisé en ce que les surfaces (29) de l'élément en forme de coin ont une courbure concave.

3. Dispositif d'introduction d'agent, de lavage selon la revendication 1 ou 2, caractérisé en ce que les surfaces (29) de l'élément en forme de coin présentent des rainures qui s'étendent dans le sens de l'écoulement.
